# EUROPÄISCHE PATENTSCHRIFT

(11) **EP 1 398 412 B1**
(45) Veröffentlichungstag und Bekanntmachung des Hinweises auf die Patenterteilung: **13.02.2008**
(21) Anmeldenummer: 03102717.0
(22) Anmeldetag: 05.09.2003
(51) Int. Cl.: D21F 9/00, D21F 7/06, D21F 1/48

(54) **Doppelsiebformer zur Herstellung einer Faserstoffbahn**
Twin wire former for producing a fibrous web
Section de formage à deux toiles pour la production d'une bande fibreuse

(30) Priorität: 29.01.2003 DE 10303464; 13.09.2002 DE 10242564
(43) Veröffentlichungstag der Anmeldung: 17.03.2004
(73) Patentinhaber: Voith Patent GmbH, 89522 Heidenheim (DE)
(72) Erfinder: Bubik, Alfred, Dr., 88212 Ravensburg (DE); Schwaner, Mathias, 88212 Ravensburg (DE); Prössl, Jürgen, 88263 Horgenzell (DE); Lehner-Dittenberger, Stefan, 3150 Wilhelmsburg (AT)
(74) Vertreter: Kunze, Klaus

(56) Entgegenhaltungen:
- EP-A- 0 761 874
- WO-A-01/98581
- DE-A- 19 709 294
- DE-A- 19 803 591
- US-A- 3 432 385

## Beschreibung

Die Erfindung betrifft einen Doppelsiebformer zur Herstellung einer Faserstoffbahn, gemäß dem Oberbegriff des Anspruchs 1.

Ein derartiger Doppelsiebformer ist beispielsweise aus der deutschen Offenlegungsschrift DE 198 03 591 A1 (PB10656 DE) des Anmelders bekannt. Der dargestellte Doppelsiebformer umfasst zwei umlaufende endlose Siebe (Innensieb, Außensieb), von denen das Innensieb über einen Umfangsbereich einer Formierwalze läuft und das Außensieb über einen Umfangsbereich einer Brustwalze läuft und danach im Bereich der Formierwalze auf das Innensieb unter Bildung eines keilförmigen Stoffeinlaufspalts, der unmittelbar von einem Stoffauflauf eine Faserstoffsuspension aufnimmt, aufläuft. Anschließend bilden die beiden Siebe (Innensieb, Außensieb) eine Doppelsiebstrecke, die nach Ablauf von der Formierwalze unter einem Winkel von -50° bis +50° zu einer gedachten Vertikalebene nach unten verläuft und an deren Ende eine Umlenkeinrichtung, insbesondere eine Umlenkwalze, angeordnet ist, die mindestens eines der beiden Siebe in eine vorzugsweise im wesentlichen horizontale Laufrichtung umlenkt. Im Bereich der nach unten verlaufenden Doppelsiebstrecke sind beidseitig mehrere Entwässerungselemente in Ausgestaltung eines Formierschuhs angeordnet, die auf die zwischen den beiden Sieben liegende und sich bildende Faserstoffbahn wirken. Nach der Umlenkung und am Ende der Doppelsiebstrecke laufen die beiden Siebe über eine Trenneinrichtung, die das Außensieb von der gebildeten Faserstoffbahn und dem Innensieb trennt.

Dieser bekannte Doppelsiebformer weist den Nachteil auf, dass der Formierschuh im Überlastbetrieb verschiedenartigste Defekte innerhalb der zu bildenden Faserstoffbahn verursachen kann. Überdies bedingt diese Ausgestaltung des Doppelsiebformers einen erhöhten Siebverschleiß im Bereich der Entwässerungselemente.

Weiterhin sind so genannte Rollformer bekannt, wie beispielsweise eine Ausgestaltung in der deutschen Offenlegungsschrift DE 44 43 874 A1 (PB10112 DE) des Anmelders dargestellt ist. Dabei sind zwei umlaufende Endlossiebe vorgesehen, die unter Bildung eines Stoffeinlaufspalts entlang eines Formierzylinders zusammenlaufen, über deren Umfang zumindest teilweise die beiden Endlossiebe gemeinsam geführt sind, wobei eines der Siebe ein Transportsieb und das andere ein Gegensieb ist. Weiterhin ist in Sieblaufrichtung hinter dem ersten in einem der Siebe angeordneten Formierzylinder ein zweiter im anderen Sieb angeordneter Formierzylinder vorgesehen, wobei diesem zweiten Formierzylinder in Sieblaufrichtung eine weitere feststehende Entwässerungseinrichtung mit anschließender Trenneinrichtung folgt.

Von Nachteil bei diesem Rollformer ist, dass der Kraftschluss zwischen den beiden Sieben gering ist und somit ein Schlupf zwischen den beiden Sieben ermöglicht, ja sogar begünstigt wird. Als Folge hieraus können wiederum verschiedenartigste Defekte innerhalb der zu bildenden Faserstoffbahn entstehen. Ferner ist ein derartiger Rollformer durch eine relativ geringe Entwässerungsleistung gekennzeichnet.

Es ist also Aufgabe der Erfindung, ein Verfahren und einen Doppelsiebformer der eingangs genannten Art derart zu verbessern, dass sowohl ein geringerer Siebverschleiß gegenüber Doppelsiebformern mit Formierschuhen beziehungsweise ein höherer Kraftschluss zwischen den beiden Sieben als auch eine verbesserte Entwässerungsleistung gegenüber Doppelsiebformern ohne Formierschuhe (Rollformer) ermöglicht wird.

Diese Aufgabe wird bei einem Doppelsiebformer der eingangs genannten Art erfindungsgemäß durch die Merkmale des Kennzeichnenden Teils des Anspruchs 1 gelöst.

Die Abstreifeinrichtung umfasst eine maschinenbreite Abstreifleiste, die aus Festigkeitsgründen eine Leistenbreite im Bereich von 10 mm bis 200 mm, vorzugsweise von 15 mm bis 150 mm, aufweist. Eine derartige Abstreifleiste zeichnet sich überdies durch eine flexible Anwendbarkeit und geringere Kosten aus.

Ferner ist vorgesehen, daß die Abstreifleiste einen Spitzenwinkel im Bereich von 15° bis 45°, vorzugsweise von 25° bis 35°, einen Auslaufwinkel im Bereich von 2° bis 45°, vorzugsweise von 5° bis 25°, und eine Spitzenfase oder einen Spitzenradius im Bereich von 0,5 mm bis 5 mm, vorzugsweise von 1 mm bis 2 mm, aufweist. Beim Eintauchen der Abstreifleiste ohne Spitzenradius treten bei Umschlingung der Auslaufseite zusätzliche Scherkräfte auf, die zu Defekten innerhalb der zu bildenden Faserstoffbahn führen können. Oder aber es kommt aufgrund einer undefinierten Siebführung auslaufseitig zu so genannten "Foil-Effekten", die durch Siebtrennungen im Doppelsiebbereich das Fasergefüge schädigen können.

Ferner gewährleistet eine derartige Ausführung des Spitzenwinkels eine saubere Strömungsführung des Siebwassers, wobei insbesondere bei Maschinengeschwindigkeiten von > 1.000 m/min Strömungsimpulse in Maschinenquerrichtung (CD-Richtung) verhindert werden. Dies führt wiederum zu einer Vergleichmäßigung der Siebwasserabfuhr, wodurch sich überdies die Feuchte- und Flächengewichtsquerprofile verbessern.

Durch dieses Eintauchen der maschinenbreiten Abstreifeinrichtung entsteht an ihrem Einlauf eine Druckspitze, die das Entstehen des so genannten "Wasserski-Effekts" verhindert. Die Abstreifeinrichtung hält die Druckspitze auch bei sich ändernden Einlaufbedingungen der Faserstoffbahn, wie beispielsweise die Suspensionshöhe, konstant. Hierdurch wird ein optimaler Kraftschluss zwischen den beiden Sieben bei einer bestmöglichen Vermeidung von Differenzgeschwindigkeiten sichergestellt. Zudem werden der Siebverschleiß und der Energiebedarf des Doppelsiebformers merklich reduziert und es entsteht zudem eine kompakte Bauform desselben.

In weiterer Ausgestaltung der Erfindung ist vorgesehen, dass die beiden Siebe im Bereich von 0 mm bis 10 mm, vorzugsweise von 1 mm bis 7 mm, von der gedachten Tangente abgelenkt werden und/oder dass die beiden Siebe in einem Abstand vom ablaufenden Tangentenpunkt der Formierwalze im Bereich von 25 mm bis 300 mm, vorzugsweise von 50 mm bis 200 mm, abgelenkt werden.

Diese erfindungsgemäßen Geometrien begünstigen in positiver Weise einen geringeren Siebverschleiß, einen höheren Kraftschluss zwischen den beiden Sieben und eine verbesserte Entwässerungsleistung des Doppelsiebformers.

In einer vorteilhaften Weiterbildung des Doppelsiebformers ist vorgesehen, dass die Suspensionsdicke der Faserstoffsuspension gemessen wird, nachdem sie über die Formierwalze in den Bereich zwischen den beiden Sieben eingebracht ist.

Bei Spaltformern (Gapformern), die in Laufrichtung der Faserstoffsuspension zuerst eine Formierwalze und ein sich daran anschließendes Schuhteil (Formierschuh) aufweisen, besteht nämlich das Problem, dass die Suspensionsmenge, die zwischen den Sieben, das heißt zwischen dem Innen- und dem Außensieb, nach der Formierwalze noch vorhanden ist, nicht ohne Schwierigkeiten erfasst werden kann.

Diese Erfassung ist jedoch insofern von Bedeutung, als die Formationsqualität des auf der Formierwalze gebildeten Blattanteils anders (weichflockiger) ist als die des auf dem Schuhteil gebildeten Blattanteils (griesige Formation) und die Summe dieser beiden Blattanteile die Blattfestigkeit mitbestimmt, die eine wichtige Papiereigenschaft, insbesondere für Verpackungspapiere, ist.

Die gemäß dem Stand der Technik praktizierte Form der Erfassung aller bei der Herstellung der Faserstoffbahn zum Einsatz kommenden Wasserströme, beispielsweise mittels induktiven Durchflussmessern in den einzelnen Zuleitungen des Stoffauflaufs und in den Ableitungen des Formers, ist kosten- und wartungsintensiv. Zudem ist sie nicht besonders genau und fehlerbehaftet. Erfindungsgemäß wird eine direkte Erfassung der Suspensions-Schichtdicke vorgenommen.

Eine nach dem Stand der Technik mögliche Anordnung von Messvorrichtungen zwischen der Formierwalze und einem nachfolgendem Formierkasten ist in vielen Fällen problematisch, da die Messvorrichtung einen bestimmten Raum benötigt und dann der erforderliche Minimalabstand zwischen dem Tangentenpunkt für den Ablauf beider Siebe an der Formierwalze und der Spitze des Formierschuhs nicht mehr vorhanden ist. Beide Siebe sind dann auf einer größeren Strecke nicht mehr zwangsgeführt und können daher beispielsweise frei schwingen und dadurch die nasse Faserstoffbahn zwischen den Sieben zerstören oder zumindest deren Formation und Festigkeit beeinträchtigen.

Um mögliche Beschädigungen an der zu bildenden Faserstoffbahn infolge von Spritzwasserflüssen weitestgehend zu vermeiden, ist die Abstreifeinrichtung mit einer Auffangeinrichtung, insbesondere einer Auffangwanne, zum Auffangen und zum Ableiten des durch die Abstreifeinrichtung aus der Faserstoffsuspension entwässerten Siebwassers versehen.

Weiterhin ist vorgesehen, dass die Abstreifeinrichtung mindestens einen geschlossenen, vorzugsweise sich bis in den Bereich der Formierwalze erstreckenden Strahlkanal aufweist. Dieser Strahlkanal ist vorzugsweise mit Unterdruck und/oder mit Überdruck beaufschlagbar, wobei er im Bereich der Formierwalze mittels mindestens eines Schabers und seitlich jeweils mittels mindestens einer Spaltdichtung abgedichtet ist. Dieser "geschlossene" Strahlkanal mit Unterdruck und/oder mit Überdruck ermöglicht eine gezielte Steuerung/Regelung des Entwässerungsdrucks. Durch Unterdruck lässt sich die Verringerung des Entwässerungsdrucks durch große Walzendurchmesser bedingt kompensieren. Durch geringeren Druck zwischen den Sieben kann der Filterkuchen offen gehalten werden (Vermeidung von "sheet sealing") und die Entwässerungsleistung gesteigert werden.

Um nun die Intensität der Abstreifung einstellen, regeln oder steuern zu können, ist vorgesehen, dass die Abstreifeinrichtung, insbesondere die Abstreifleiste, elastisch an das Außensieb andrückbar ist. Die Andrückung erfolgt dabei bevorzugt mittels mindestens einer Stelleinheit, beispielsweise in Form eines Zylinders, eines Federelements oder eines Motors.

In weiterer Ausgestaltung wird vorgeschlagen, dass mindestens zwei Abstreifeinrichtungen vorgesehen sind, wobei mindestens je eine Abstreifeinrichtung in das Außensieb und in das Innensieb eintaucht. Diese Ausgestaltung begünstigt in erheblicher Weise einen geringeren Siebverschleiß, einen höheren Kraftschluss zwischen den beiden Sieben und eine verbesserte Entwässerungsleistung des Doppelsiebformers.

Auch ist es vorteilhaft hinsichtlich konstruktiver und wirtschaftlicher Aspekte, wenn die Doppelsiebpartie eine Formierwalze besitzt, die erfindungsgemäß in vorteilhafter Weise einen Durchmesser im Bereich von 1,0 m bis 3,0 m, vorzugsweise von 1,2 m bis 2,4 m, und einen Umschlingungswinkel im Bereich von 10° bis 180° aufweist. Diese Formierwalze ist in idealer Weise als eine offene Walze ausgebildet und mittels einer Grill- beziehungsweise Wabenstruktur aufgeschlossen und/oder sie ist eine Saugwalze.

Die Umlenkeinrichtung des Doppelsiebformers ist bevorzugt als Umlenkwalze ausgebildet und weist einen Durchmesser im Bereich von 0,4 m bis 2,4 m, vorzugsweise von 1,0 m bis 1,8 m, und einen Umschlingungswinkel im Bereich von 50° bis 180° auf. Die Umlenkeinrichtung ist in günstiger Weise als eine Umlenkwalze in Form einer Knickwalze oder Formierwalze ausgebildet.

Weiterhin weisen die Längsachsen der Formierwalze und der Umlenkeinrichtung vorzugsweise einen horizontalen Abstand auf, der im Bereich von +1,25 * Durchmesser der Formierwalze (in Laufrichtung) bis -1,25 * Durchmesser der Formierwalze (entgegen der Laufrichtung) liegt. Diese Baulänge ist insbesondere bei Umbauten von Vorteil, da hierbei im Regelfall nur ein begrenzter Raum zur Verfügung steht.

In einer vorteilhaften Weiterbildung ist der Doppelsiebformer nach der Formierwalze in Laufrichtung der Faserstoffsuspension mit einer Messvorrichtung zum Messen der Suspensionsdicke der Faserstoffsuspension ausgestattet. Durch diese Messvorrichtung wird eine genaue Messung der Suspensionsdicke gewährleistet.

Mit Vorteil wird die Messvorrichtung so angebracht, dass die Messvorrichtung vor einem in Laufrichtung der Faserstoffsuspension nachgeordneten Leistenteil an dem Innensieb oder dem Außensieb angeordnet ist. Die Messvorrichtung ist entweder am Innensieb oder am Außensieb angebracht. Es lässt sich jedoch auch vorsehen, dass sowohl am Innensieb als auch am Außensieb eine Messvorrichtung angebracht ist.

Von Vorteil ist es außerdem, wenn die Messvorrichtung in einem Gehäuse angeordnet ist, in dem mindestens eine Leiste mit mindestens einem Messwert aufnehmer angeordnet ist. Durch das Gehäuse ist die Messvorrichtung gegen Beschädigungen geschützt. Es versteht sich, dass auch eine Mehrzahl von Messwertaufnehmern in einem Gehäuse angeordnet sein kann, die beispielsweise über die Breite des Siebs neben einander angeordnet sind. Mit Vorteil werden die Messwertaufnehmer oszillierend oder traversierend angebracht. Die Messwertaufnehmer sind entweder innerhalb einer Leiste oder innerhalb des Gehäuses angeordnet.

Dabei lässt sich auch vorsehen, dass verschiedene Arten von Messwertaufnehmern zum Einsatz kommen, beispielsweise solche, die elektromagnetische Wellen einsetzen und andere, die mit Ultraschall arbeiten.

Zusätzlich lässt sich an das Gehäuse der Messvorrichtung eine Einrichtung zum Einstellen eines Unterdrucks anbinden, durch die ein Unterdruck anlegbar ist. Es reicht bereits ein geringer Unterdruck aus, um zu gewährleisten, dass das der Messvorrichtung zunächst verlaufenden Sieb immer an dem Messkopf anliegt und die Leiste oder die Leisten überschüssiges Siebwasser vom Sieb abschält bzw. abschälen, ohne dass dadurch Messwerte verfälscht werden können. In bestimmten Situationen ist auch ein ebenfalls über ein Drucksteuer- oder regelsystem festlegbarer Überdruck an das Gehäuse anlegbar, in dem die Messvorrichtung angeordnet ist.

Bezüglich des Siebs, an dem das Gehäuse anliegt, hat dieses entweder eine gerade Kontur oder es ist in Richtung des Siebs zu dessen Mitte hin leicht gewölbt.

In einer Ausführungsform der Erfindung ist vorgesehen, dass die mindestens eine Leiste ortsfest oder elastisch an das Innensieb bzw. das Außensieb anpressbar oder ausschließlich bei einem Messvorgang an das Innensieb bzw. das Außensieb anpressbar ist.

Von besonderem Vorteil ist ein Doppelsiebformer, bei dem die von der Messvorrichtung gemessene Suspensionsdicke einer Regelvorrichtung zur Regelung einer konstanten Suspensionsdicke zuführbar ist. Mittels der Regelvorrichtung ist durch Änderung eines Parameters des Doppelsiebformers, insbesondere des Unterdrucks in der Formierwalze und/oder in einem ersten Schuhteil, die Suspensionsdicke regelbar.

In einer vorteilhaften Ausgestaltung der Erfindung ist über die Breite des Doppelsiebformers eine Mehrzahl von einzeln und unabhängig von einander verstellbaren Bereichen, insbesondere in der Formierwalze, vorhanden, in denen die Suspensionsdicke jeweils einzeln einstellbar ist. Entsprechend lassen sich auch mehrere Messwertaufnehmer in der Messvorrichtung anbringen, von denen jeder die Suspensionsdicke in einem der Bereiche misst. In Verbindung mit einer jeweils zugehörigen Regeleinheit ist damit die Suspensionsdicke sektionsweise als Regelparameter verwendbar, um eine in ihren Parametern optimierte Faserstoffbahn herzustellen. Mit der Regeleinheit lässt sich die Suspensionsdicke an einer Position oder im Querprofil regeln.

In einer vorteilhaften Ausgestaltung wird die Abstreifeinrichtung in einem Gehäuse untergebracht, in dem zusätzlich die Messvorrichtung angeordnet ist. Dadurch ist gewährleistet, dass die Messvorrichtung in einer geschützten Umgebung angebracht ist. Außerdem wird kein zusätzlicher Platz für die Messvorrichtung benötigt, wodurch eine zusätzliche freie Sieblänge entsteht.

Damit eine deutlich messbare Suspensionsdicke zur Verfügung steht, ist nach dem Leistenteil mit der Messvorrichtung eine weitere Walze, insbesondere eine Umlenkwalze und/oder eine Saugwalze, oder eine von beiden Sieben umschlungene Knickwalze vorhanden, die beide für eine starke Entwässerung der Faserstoffsuspension im Bereich nach dem Schuhteil sorgen.

Zusätzlich lässt sich in einer Ausführungsform der Erfindung vorsehen, dass die Messvorrichtung eine Spülvorrichtung und/oder eine Reinigungsvorrichtung umfasst.

Wartungs- und Reinigungsarbeiten an der Messvorrichtung werden unterstützt, wenn eine Beleuchtungseinrichtung vorgesehen ist.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen:
- Figur 1:: eine schematisierte Seitenansicht eines erfindungsgemäßen Doppelsiebformers;
- Figur 1A:: eine schematisierte Seitenansicht einer Abstreifeinrichtung des erfindungsgemäßen Doppelsiebformers;
- Figuren 1B und 1C:: zwei schematisierte und detaillierte Seitenansichten von Abstreifeinrichtungen des erfindungsgemäßen Doppelsiebformers;
- Figur 2:: eine weitere schematisierte und detaillierte Seitenansicht einer Abstreifeinrichtung des erfindungsgemäßen Doppelsiebformers;
- Figuren 2A und 2B:: zwei Detailansichten der Abstreifleiste der Figur 2;
- Figur 3:: eine weitere schematisierte Seitenansicht des erfindungsgemäßen Doppelsiebformers; und
- Figuren 4 bis 7:: weitere schematische Darstellungen eines Doppelsiebformers, in dem zusätzlich eine Messvorrichtung eingebracht ist.

Die Figur 1 zeigt eine schematische Seitenansicht eines Doppelsiebformers 1 einer Maschine zur Herstellung einer Faserstoffbahn 2, insbesondere einer Papier- oder Kartonbahn, aus mindestens einer Faserstoffsuspension 3, mit zwei umlaufenden endlosen Sieben (Innensieb 4, Außensieb 5), von denen das Innensieb 4 über einen Umfangsbereich 6 einer vorzugsweise besaugten Formierwalze 7 läuft und das Außensieb 5 über einen Umfangsbereich 8 einer Brustwalze 9 läuft und danach im Bereich der Formierwalze 7 auf das Innensieb 4 unter Bildung eines keilförmigen Stoffeinlaufspalts 10, der unmittelbar von einem vorzugsweise Verdünnungswasser-geregelten Stoffauflauf 11 eine Faserstoffsuspension 3 aufnimmt, aufläuft und die beiden Siebe (Innensieb 4, Außensieb 5) anschließend eine Doppelsiebstrecke 12 bilden, die nach Ablauf von der Formierwalze 7 unter einem Winkel δ von -50° bis +50° (schematische Bereichsandeutung -/+ δ) zu einer gedachten Vertikalebene V nach unten verläuft und an deren Ende eine Umlenkeinrichtung 13, insbesondere eine Umlenkwalze 13.1 angeordnet ist, die die beiden Siebe 4, 5 in eine vorzugsweise im wesentlichen horizontale Laufrichtung L (Pfeil) umlenkt. Nach der Umlenkung und am Ende der Doppelsiebstrecke 12 laufen die beiden Siebe 4, 5 über eine Trenneinrichtung 14, die das Außensieb 5 von der gebildeten Faserstoffbahn 2 und dem Innensieb 4 trennt. Das Außensieb 5 läuft über Leitwalzen 15 zurück zur Brustwalze 9, wohingegen das Innensieb 4 mit der darauf liegenden Faserstoffbahn 2 zu einer nicht dargestellten Pickup-Walze geführt wird, ehe es dann auch über Leitwalzen 15 zurück zur Formierwalze 7 läuft.

Der hier dargestellte Doppelsiebformer 1 gemäß der Ausführung der bereits genannten deutschen Offenlegungsschrift DE 198 03 591 A1 (PB10656 DE) des Anmelders kann in weiterer Ausgestaltung auch gemäß der Ausführung der deutschen Offenlegungsschrift DE 196 51 493 A1 (PB10449 DE) des Anmelders ausgeführt sein. In anderen Worten, die mögliche Ausführung des Doppelsiebformers soll nicht auf die Ausführung gemäß der Figur 1 beschränkt sein, die Ausführung gemäß der Figur 1 soll lediglich exemplarischen Charakter für eine Vielzahl an möglichen Ausführungsvarianten für den Doppelsiebformer aufweisen.

Es ist nun vorgesehen, dass mindestens eine maschinenbreite Abstreifeinrichtung 16, insbesondere eine maschinenbreite Abstreifleiste 16.1, zwischen der Formierwalze 7 und der Umlenkeinrichtung 13 derart angeordnet ist, dass sie in das Außensieb 5 eintaucht und dass sie dabei die beiden Siebe 4, 5 von einer zwischen der Formierwalze 7 und der Umlenkeinrichtung 13 gedachten Tangente T (gestrichelte Darstellung) in Richtung auf das Innensieb 4 ablenkt.

Die Abstreifeinrichtung 16 weist eine Eintauchtiefe t in das Außensieb 5 im Bereich von 0 mm bis 10 mm, vorzugsweise von 1 mm bis 7 mm, und einen Abstand a vom ablaufenden Tangentenpunkt TP der Formierwalze 7 im Bereich von 25 mm bis 300 mm, vorzugsweise von 50 mm bis 200 mm, auf.

Weiterhin umfasst die Abstreifeinrichtung 16 eine maschinenbreite Abstreifleiste 16.1, die idealerweise eine Leistenbreite B im Bereich von 10 mm bis 200 mm, vorzugsweise von 15 mm bis 150 mm, aufweist.

Überdies ist die Abstreifeinrichtung 16 mit einer Auffangeinrichtung 17, insbesondere einer Auffangwanne 17.1, zum Auffangen und zum Ableiten des durch die Abstreifeinrichtung 16 aus der Faserstoffsuspension 3 entwässerten Siebwassers 18 versehen. Die Auffangeinrichtung 17 kann in weiterer Ausgestaltung geschlossen ausgeführt und mit mindestens einem vorzugsweise besaugten Auslauf versehen sein.

Die Formierwalze 7 des Doppelsiebformers 1 weist einen Durchmesser D_{F} im Bereich von 1,0 m bis 3,0 m, vorzugsweise von 1,2 m bis 2,4 m, und einen Umschlingungswinkel ε_{F} im Bereich von 10° bis 180° auf.

Die Umlenkeinrichtung 13 des Doppelsiebformers 1 hingegen ist als Umlenkwalze 13.1 ausgebildet und weist einen Durchmesser D_{U} im Bereich von 0,4 m bis 2,4 m, vorzugsweise von 1,0 m bis 1,8 m, und einen Umschlingungswinkel ε_{U} im Bereich von 50° bis 180° auf. Die Umlenkeinrichtung 13 ist als eine Umlenkwalze 13.1 in bevorzugter Form einer Knickwalze oder Formierwalze ausgebildet.

Die Figur 1A zeigt eine schematisierte Seitenansicht einer Abstreifeinrichtung 16 des erfindungsgemäßen Doppelsiebformers 1.

Es ist vorgesehen, dass die Abstreifeinrichtung 16 mindestens einen geschlossenen, vorzugsweise sich bis in den Bereich der Formierwalze 7 erstreckenden Strahlkanal 19 aufweist. Der Strahlkanal 19 ist mittels einer nicht dargestellten, jedoch bekannten und vorzugsweise steuer-/regelbaren Unterdruckeinrichtung (Pfeil) mit Unterdruck (-p) und/oder mit Überdruck (+p) beaufschlagbar, wobei er im Bereich der Formierwalze 7 mittels mindestens eines bekannten Schabers 20 und seitlich jeweils mittels mindestens einer bekannten Spaltdichtung 21 abgedichtet ist. Die Abstreifeinrichtung 16 ist selbstverständlich wiederum mit einer Auffangeinrichtung 17 zum Auffangen und zum Ableiten des durch die Abstreifeinrichtung 16 aus der Faserstoffsuspension 3 entwässerten Siebwassers 18 versehen.

Die beiden Figuren 1B und 1C zeigen zwei schematisierte und detaillierte Seitenansichten von als Abstreifleisten 16.1 ausgebildeten Abstreifeinrichtungen 16 des erfindungsgemäßen Doppelsiebformers 1.

Dabei weisen die beiden Abstreifleisten 16.1 jeweils einen Auslaufwinkel α im Bereich von 2° bis 45°, vorzugsweise von 5° bis 25°, auf. Zusätzlich können die Abstreifleisten 16.1 mit verschiedenen, das Außensieb 5 berührenden Konturen, wie beispielsweise mit zickzackartiger oder sägezahnartiger oder wellenförmiger Form, versehen sein.

Im Rahmen der optionalen Einstellung, Regelung oder Steuerung der Intensität der Abstreifung ist vorgesehen, dass die Abstreifeinrichtung 16, insbesondere die Abstreifleiste 16.1, elastisch an das Außensieb (5) andrückbar ist. Dabei erfolgt die Andrückung (Richtungspfeil E) bevorzugt mittels mindestens einer nicht explizit dargestellten, dem Fachmann jedoch bekannten Stelleinheit, beispielsweise in Form eines Zylinders, eines Federelements oder eines Motors. Es können in weiterer Ausführung selbstverständlich auch mehrere, über das Außensieb 5 sektional verteilte Stelleinheiten mit möglicherweise unterschiedlichen Einstellungen vorgesehen sein.

Die Figur 2 zeigt eine weitere schematisierte und detaillierte Seitenansicht einer Abstreifeinrichtung 16 des erfindungsgemäßen Doppelsiebformers 1.

Die Abstreifeinrichtung 16 ist als eine Abstreifleiste 16.1 ausgebildet, die einen Einlaufradius R₁ im Bereich von 0 mm bis 100 mm, eine Bogenlänge L_{B} im Bereich von 3 mm bis 15 mm und einen Auslaufradius R₂ im Bereich von 2 m bis 5 m aufweist. Und wiederum ist der an der Abstreifleiste 16.1 gebildete Auslaufwinkel α im Bereich von 2° bis 45°, vorzugsweise von 5° bis 25°, erkennbar.

Die beiden Figuren 2A und 2B zeigen zwei Detailansichten der Abstreifleiste 16.1 der Figur 2.

Es ist erkenntlich, dass die Abstreifleiste 16.1 einen Spitzenwinkel β im Bereich von 15° bis 45°, vorzugsweise von 25° bis 35°, und einen Spitzenradius R₃ im Bereich von 0,5 mm bis 5 mm, vorzugsweise von 1 mm bis 2 mm, aufweist. In weiterer Ausgestaltung kann die Abstreifleiste 16.1 auch eine nicht dargestellte Spitzenfase, vorzugsweise mit einer Planfläche, aufweisen.

Die Figur 3 zeigt eine weitere schematisierte Seitenansicht des erfindungsgemäßen Doppelsiebformers 1, der prinzipiell der Ausführungsform der Figur 1 entspricht. Somit wird diesbezüglich auf die Beschreibung der Figur 1 verwiesen.

Es ist nun vorgesehen, dass mindestens zwei Abstreifeinrichtungen 16, 16A vorgesehen sind, wobei mindestens je eine Abstreifeinrichtung 16, 16A in das Außensieb 5 und in das Innensieb 4 eintaucht. In der dargestellten Ausführung der Figur 3 sind insgesamt zwei Abstreifeinrichtungen 16, 16A vorgesehen.

Weiterhin weisen die Längsachsen I, II der Formierwalze 7 und der Umlenkeinrichtung 13 einen horizontalen Abstand C auf, der im Bereich von +1,25 * Durchmesser D_{F} der Formierwalze 7 (in Laufrichtung L (Pfeil) - solide Darstellung) bis - 1,25 * Durchmesser D_{F} der Formierwalze 7 (entgegen der Laufrichtung L (Pfeil) - gestrichelte Darstellung) liegt.

Die beiden Siebe 4, 5 werden zwischen der Formierwalze 7 und der Umlenkeinrichtung 13 mittels mindestens einer maschinenbreiten Abstreifeinrichtung 16 von einer zwischen der Formierwalze 7 und der Umlenkeinrichtung 13 gedachten Tangente T in Richtung auf das Innensieb 4 abgelenkt. Dabei werden die beiden Siebe 4, 5 vorzugsweise im Bereich von 0 mm bis 10 mm, insbesondere von 1 mm bis 7 mm, von der gedachten Tangente T und in einem Abstand vom ablaufenden Tangentenpunkt TP der Formierwalze 7 im Bereich von 25 mm bis 300 mm, vorzugsweise von 50 mm bis 200 mm, abgelenkt.

In einer weiteren Ausführungsform des Doppelsiebformers 1 (Figur 4) ist vorgesehen, dass im Abstand d zum Tangentenpunkt TP an der Formierwalze 7 eine Abstreifeinrichtung 30 angeordnet ist, deren Funktion mit der der Abstreifeinrichtung 16 übereinstimmt, die jedoch darüber hinaus mit einer Messvorrichtung 31 ausgestattet ist.

Die Abstreifeinrichtung 30 umfasst ein Gehäuse 32, in dem von einander beabstandet drei einzelne Leisten 33, 34, 35 in Richtung zu dem Außensieb 5 angeordnet sind. Die obere und der Formierwalze 7 zunächst gelegene Leiste 33 nimmt die Messvorrichtung 31 auf. Die Leiste 33 hat eine Breite von beispielsweise zwischen 10 und 180 mm.

Oberhalb des Gehäuses 32 ist eine wannenförmige Abführeinrichtung 36 zum Abführen von Siebwasser über einen Auslass 37 angeordnet. Das Gehäuse 32 dient als Auffangwanne für das durch die Leisten 33, 34, 35 von dem Sieb 5 abgestreifte Siebwasser, das über einen Auslass 38, insbesondere mittels einer Absaugpumpe, abgeleitet wird. Unterhalb des Gehäuses 32 ist ein Trennsauger 39 angeordnet, der dazu dient, die Faserstoffbahn von dem Sieb 4 zu trennen, so dass sie auf dem Sieb 5 verbleibt. Ein weiterer Trennsauger 40 ist unterhalb eines Langsiebs 41 angeordnet, auf das die Faserstoffbahn von dem Sieb 5 überführt wird. Das Gehäuse 32 hat gegenüber dem Sieb 5 entweder eine gerade oder eine gekrümmte Form, eine entsprechende Form haben die Leisten 33, 34, 35.

In einer weiteren Ausführungsform (Figur 5) ist eine Messvorrichtung 31 in einem Gehäuse 42 am Außensieb 5 angeordnet. Über eine Pumpe 43 wird Siebwasser aus dem Gehäuse 42 herausgesaugt. Auf beiden Seiten der Siebe 4, 5 sind Abführeinrichtungen 44, 45, 46 zum Abführen von Siebwasser angeordnet, die jeweils mit Pumpen 44.1, 45.1, 46.1 oder mit Abflüssen zum Abführen des in den wannenförmigen Abführeinrichtungen 44, 45, 46 gesammelten Siebwassers ausgestattet sind. Wie in der Ausführungsform gemäß Figur 4 ist auch hier unterhalb des Außensiebes 5 zu dem Langsieb 41 ein Trennsauger 40 vorhanden.

In einem weiteren Ausführungsbeispiel (Figur 6) ist der Formierwalze 7 auf der gegenüberliegenden Seite des Außensiebes 5 in Laufrichtung der Faserstoffsuspension 3 eine Abstreifeinrichtung 47 nachgeordnet. Der Anpressdruck einer Abstreifleiste 47.1 der Abstreifeinrichtung 47 wird einer Regeleinrichtung 48 als Ist-Größe zugeführt; diese erzeugt daraus eine Soll-Größe für ein Druckventil 49 zur Einstellung des Drucks innerhalb eines die Abstreifeinrichtung 47 umgebenden Gehäuses 50 mittels Druckluft oder alternativ zur unmittelbaren Einstellung des Anpressdrucks der Abstreifleiste 47.1.

Auf der Seite des Innensiebs 4 ist eine Abstreifeinrichtung 51 mit Abstreifleisten 52, 53, 54 innerhalb eines Gehäuses 55 angeordnet. Die Abstreifleiste 54 ist mit einer Messeinrichtung 56 zur Messung der Suspensionsdicke ausgestattet; innerhalb des Gehäuses 55 ist der Innendruck über eine Regeleinrichtung 59 mit einem Druckventil 57 zur Einstellung des Drucks in dem Gehäuse 55 verbunden. Der Ist-Druck wird der Regeleinrichtung 59 zugeführt, die daraus einen Soll-Druck für das Druckventil 57 erzeugt. Der Abstreifeinrichtung 51 gegenüber auf der Seite des Außensiebs 5 sind elastisch federnde Leisten 58 angeordnet, die die Siebe 4, 5 und die zwischen ihnen geführte Faserstoffbahn in ihrer Position gegenüber der Abstreifeinrichtung 51 abstützen.

Gemäß einer anderen Ausführungsform (Figur 7), die in ihrem Aufbau dem in Fig. 3 dargestellten Doppelsiebformer mit einer Umlenkwalze 13 sind in den Abstreifeinrichtungen 16, 16A sind Abstreifleisten 60, 61 mit Messwertaufnehmern 62, 63 oberhalb von Wannen 65, 66 zur Abführung von Siebwasser vorgesehen. Gemäß der Erfindung wird die direkte Erfassung der Suspensionsdicke ermöglicht. Die Messvorrichtung befindet sich in einer geschützten Umgebung in einer Leiste oder in einem Gehäuse. Für die Messvorrichtung wird kein zusätzlicher Platzbedarf benötigt. Zusätzliche freie Sieblängen werden dadurch vermieden. Die Messvorrichtung lässt sich in eine Regeleinrichtung zur Regelung der Suspensionsdicke einbringen, wobei die Suspensionsdicke entweder an der Position der Messvorrichtung über die gesamte Breite oder über einzelne Sektionen der Faserstoffbahnbreite geregelt wird.

Zusammenfassend ist festzuhalten, dass durch die Erfindung ein Verfahren und ein Doppelsiebformer der eingangs genannten Art mit sowohl einem geringeren Siebverschleiß gegenüber Doppelsiebformern mit Formierschuhen beziehungsweise einem höheren Kraftschluss zwischen den beiden Sieben als auch einer verbesserten Entwässerungsleistung gegenüber Doppelsiebformern ohne Formierschuhe (Rollformer) geschaffen wird.

### Bezugszeichenliste

- 1: Doppelsiebformer
- 2: Faserstoffbahn
- 3: Faserstoffsuspension
- 4: Innensieb
- 5: Außensieb
- 6: Umfangsbereich (Formierwalze)
- 7: Formierwalze
- 8: Umfangsbereich (Brustwalze)
- 9: Brustwalze
- 9.1: Brustformierwalze
- 9.2: Offene Oberfläche
- 10: Stoffeinlaufspalt
- 11: Stoffauflauf
- 12: Doppelsiebstrecke
- 13: Umlenkeinrichtung
- 13.1: Umlenkwalze
- 14: Trenneinrichtung
- 15: Leitwalze
- 16, 16A: Abstreifeinrichtung
- 16.1: Abstreifleiste
- 17: Auffangeinrichtung
- 17.1: Auffangwanne
- 18: Siebwasser
- 19: Strahlkanal
- 20: Schaber
- 21: Spaltdichtung
- 30: Abstreifeinrichtung
- 31: Messvorrichtung
- 32: Gehäuse
- 33, 34, 35: Leiste
- 36: Abführeinrichtung
- 37: Auslass
- 38: Auslass
- 39,40: Trennsauger
- 41: Langsieb
- 42: Gehäuse
- 43: Pumpe
- 44, 45, 46: Abführeinrichtung
- 44.1, 45.1, 46.1: Pumpe
- 47: Abstreifeinrichtung
- 47.1: Abstreifleiste
- 48: Regeleinrichtung
- 49: Druckventil
- 50: Gehäuse
- 51: Abstreifeinrichtung
- 52, 53, 54: Abstreifleiste
- 55: Gehäuse
- 56: Messeinrichtung
- 57: Druckventil
- 58: Leiste
- 59: Regeleinrichtung
- 60,61: Abstreifleiste
- 62, 63: Messwertaufnehmer
- 65, 66: Wanne

- a: Abstand
- B: Leistenbreite
- c: Abstand
- d: Abstand
- D_{F}: Durchmesser (Formierwalze)
- D_{U}: Durchmesser (Umlenkeinrichtung)
- E: Andrückung (Richtungspfeil)

- I: Längsachse (Formierwalze
- II: Längsachse (Umlenkeinrichtung)
- L: Laufrichtung (Pfeil)
- L_{B}: Bogenlänge
- - p: Unterdruck
- R₁: Einlaufradius
- R₂: Auslaufradius
- R₃: Spitzenradius
- t: Eintauchtiefe
- T: Tangente
- TP: Tangentenpunkt
- V: Vertikalebene

- α: Auslaufwinkel
- β: Spitzenwinkel
- δ: Winkel
- ε_{F}: Umschlingungswinkel (Formierwalze)
- ε_{U}: Umschlingungswinkel (Umlenkeinrichtung)
- +p: Überdruck

## Patentansprüche

1. Doppelsiebformer (1) einer Maschine zur Herstellung einer Faserstoffbahn (2), insbesondere einer Papier- oder Kartonbahn, aus mindestens einer Faserstoffsuspension (3), mit einem umlaufenden endlosen Innensieb (4) und einem umlaufenden endlosen Außensieb (5), von denen das Innensieb (4) über einen Umfangsbereich (6) einer Formierwalze (7) läuft und das Außensieb (5) über einen Umfangsbereich (8) einer Brustwalze (9) läuft und danach im Bereich der Formierwalze (7) auf das Innensieb (4) unter Bildung eines keilförmigen Stoffeinlaufspalts (10), der unmittelbar von einem Stoffauflauf (11) eine Faserstoffsuspension (3) aufnimmt, aufläuft und die beiden Siebe (Innensieb (4), Außensieb (5)) anschließend eine Doppelsiebstrecke (12) bilden, die nach Ablauf von der Formierwalze (7) unter einem Winkel (δ) von -50° bis +50° zu einer gedachten Vertikalebene (V) nach unten verläuft und an deren Ende eine Umlenkeinrichtung (13), insbesondere eine Umlenkwalze (13.1) angeordnet ist, die mindestens eines der beiden Siebe (4, 5) in eine vorzugsweise im wesentlichen horizontale Laufrichtung (L) umlenkt, wobei mindestens eine maschinenbreite Abstreifeinrichtung (16) zwischen der Formierwalze (7) und der Umlenkeinrichtung (13) derart angeordnet ist, dass sie in das Außensieb (5) eintaucht und dass sie dabei die beiden Siebe (4, 5) von einer zwischen der Formierwalze (7) und der Umlenkeinrichtung (13) gedachten Tangente (T) in Richtung auf das Innensieb (4) ablenkt,
**dadurch gekennzeichnet,**
**dass** die Abstreifeinrichtung (16) eine maschinenbreite Abstreifleiste (16.1) umfasst, die eine Leistenbreite (B) im Bereich von 10 mm bis 200 mm, vorzugsweise von 15 mm bis 150 mm, aufweist, und
**dass** die Abstreifleiste (16.1) einen Spitzenwinkel (β) im Bereich von 15° bis 45°, vorzugsweise von 25° bis 35°, und eine Spitzenfase oder einen Spitzenradius (R₃) im Bereich von 0,5 mm bis 5 mm, vorzugsweise von 1 mm bis 2 mm, aufweist.

2. Doppelsiebformer (1) nach Anspruch 1,
**dadurch gekennzeichnet,**
**dass** die Abstreifleiste (16.1) eine Eintauchtiefe (t) in das Außensieb (5) im Bereich von 0 mm bis 10 mm, vorzugsweise von 1 mm bis 7 mm, aufweist.

3. Doppelsiebformer (1) nach Anspruch 1 oder 2,
**dadurch gekennzeichnet,**
**dass** die Abstreifleiste (16.1) einen Abstand (a) vom ablaufenden Tangentenpunkt der Formierwalze (7) im Bereich von 25 mm bis 300 mm, vorzugsweise von 50 mm bis 200 mm, aufweist.

4. Doppelsiebformer (1) nach einem der Ansprüche 1 bis 3,
**dadurch gekennzeichnet,**
**dass** die Abstreifleiste (16.1) mit einer Auffangeinrichtung (17), insbesondere einer Auffangwanne (17.1), zum Auffangen und zum Ableiten des durch die Abstreifleiste (16.1) aus der Faserstoffsuspension (3) entwässerten Siebwassers (18) versehen ist.

5. Doppelsiebformer (1) nach einem der Ansprüche 1 bis 4,
**dadurch gekennzeichnet,**
**dass** die Abstreifleiste (16.1) mindestens einen geschlossenen, vorzugsweise sich bis in den Bereich der Formierwalze (7) erstreckenden Strahlkanal (19) aufweist.

6. Doppelsiebformer (1) nach Anspruch 5,
**dadurch gekennzeichnet,**
**dass** der Strahlkanal (19) mit Unterdruck (-p) und/oder mit Überdruck (+p) beaufschlagbar ist, wobei er im Bereich der Formierwalze (7) mittels mindestens eines Schabers (20) und seitlich jeweils mittels mindestens einer Spaltdichtung (21) abgedichtet ist.

7. Doppelsiebformer (1) nach einem der Ansprüche 1 bis 6,
**dadurch gekennzeichnet,**
**dass** die Abstreifleiste (16.1) einen Auslaufwinkel (α) im Bereich von 2° bis 45°, vorzugsweise von 5° bis 25°, aufweist.

8. Doppelsiebformer (1) nach einem der Ansprüche 1 bis 7,
**dadurch gekennzeichnet,**
**dass** die Abstreifleiste (16.1) elastisch an das Außensieb (5) andrückbar ist.

9. Doppelsiebformer (1) nach einem der Ansprüche 1 bis 8,
**dadurch gekennzeichnet,**
**dass** mindestens zwei Abstreifeinrichtungen (16, 16A) vorgesehen sind, wobei mindestens je eine Abstreifeinrichtung (16, 16A) in das Außensieb (5) und in das Innensieb (4) eintaucht.

10. Doppelsiebformer (1) nach einem der Ansprüche 1 bis 9,
**dadurch gekennzeichnet,**
**dass** die Formierwalze (7) des Doppelsiebformers (1) einen Durchmesser (D_{F}) im Bereich von 1,0 m bis 3,0 m, vorzugsweise von 1,2 m bis 2,4 m, aufweist.

11. Doppelsiebformer (1) nach einem der Ansprüche 1 bis 10,
**dadurch gekennzeichnet,**
**dass** die Formierwalze (7) des Doppelsiebformers (1) einen Umschlingungswinkel (ε_{F}) im Bereich von 10° bis 180° aufweist.

12. Doppelsiebformer (1) nach einem der Ansprüche 1 bis 11,
**dadurch gekennzeichnet,**
**dass** die Umlenkeinrichtung (13) des Doppelsiebformers (1) als Umlenkwalze (13.1) ausgebildet ist und einen Durchmesser (D_{U}) im Bereich von 0,4 m bis 2,4 m, vorzugsweise von 1,0 m bis 1,8 m, aufweist.

13. Doppelsiebformer (1) nach einem der Ansprüche 1 bis 12,
**dadurch gekennzeichnet,**
**dass** die Umlenkeinrichtung (13) des Doppelsiebformers (1) einen Umschlingungswinkel (ε_{U}) im Bereich von 50° bis 180° aufweist.

14. Doppelsiebformer (1) nach einem der Ansprüche 1 bis 13,
**dadurch gekennzeichnet,**
**dass** die Umlenkeinrichtung (13) als eine Umlenkwalze (13.1) in Form einer Knickwalze oder Formierwalze ausgebildet ist.

15. Doppelsiebformer (1) nach einem der Ansprüche 1 bis 14,
**dadurch gekennzeichnet,**
**dass** die Längsachsen der Formierwalze (7) und der Umlenkeinrichtung (13) einen horizontalen Abstand (c) aufweisen, der im Bereich von +1,25 ∗ Durchmesser (D_{F}) der Formierwalze (7) (in Laufrichtung (L)) bis -1,25 ∗ Durchmesser (D_{F}) der Formierwalze (7) (entgegen der Laufrichtung (L)) liegt.

16. Doppelsiebformer (1) nach einem der Ansprüche 1 bis 15,
**dadurch gekennzeichnet,**
**dass** der Formierwalze (7) in Laufrichtung L (Pfeil) der Faserstoffsuspension (3) eine Messvorrichtung (31, 56) zum Messen der Suspensionsdicke der Faserstoffsuspension (3) nachgeordnet ist.

17. Doppelsiebformer (1) nach Anspruch 16,
**dadurch gekennzeichnet,**
**dass** die Messvorrichtung (31, 56) vor einem in Laufrichtung L (Pfeil) der Faserstoffsuspension (3) nachgeordneten Leistenteil an dem Innensieb (4) oder dem Außensieb (5) angeordnet ist.

18. Doppelsiebformer (1) nach Anspruch 16 oder 17,
**dadurch gekennzeichnet,**
**dass** die Messvorrichtung (31, 56) in einem Gehäuse (32) angeordnet ist, in dem mindestens eine Leiste (33, 34, 35, 58) mit mindestens einem Messwertaufnehmer (62, 63) angeordnet ist.

19. Doppelsiebformer (1) nach einem der Ansprüche 16 bis 18,
**dadurch gekennzeichnet,**
**dass** die das Gehäuse (32, 50) bzw. die Messvorrichtung (31, 56) umfassende Abstreifeinrichung (47, 51) mit einer Einrichtung (59) zum Einstellen eines Unterdrucks verbunden ist, durch die ein Unterdruck anlegbar ist.

20. Doppelsiebformer (1) nach einem der Ansprüche 16 bis 19,
**dadurch gekennzeichnet,**
**dass** die mindestens eine Leiste (33, 34, 35, 58) ortsfest oder elastisch an das Innensieb (4) bzw. das Außensieb (5) anpressbar oder ausschließlich bei einem Messvorgang an das Innensieb (4) bzw. das Außensieb (5) anpressbar ist.

21. Doppelsiebformer (1) nach einem der Ansprüche 16 bis 20,
**dadurch gekennzeichnet,**
**dass** die von der Messvorrichtung (31, 56) gemessene Suspensionsdicke einer Regelvorrichtung (59) zur Regelung einer konstanten Suspensionsdicke zuführbar ist und
**dass** durch die Regelvorrichtung durch Änderung eines Parameters des Doppelsiebformers (1), insbesondere des Unterdrucks in der Formierwalze (7) und/oder in einem ersten Schuhteil, die Suspensionsdicke regelbar ist.

22. Doppelsiebformer (1) nach Anspruch 21,
**dadurch gekennzeichnet,**
**dass** über die Breite des Doppelsiebformers (1) eine Mehrzahl von einzeln und unabhängig von einander verstellbaren Bereichen, insbesondere in der Formierwalze (7) vorhanden ist, in denen die Suspensionsdicke einstellbar ist.

23. Doppelsiebformer (1) nach einem der Ansprüche 16 bis 22,
**dadurch gekennzeichnet,**
**dass** der Messvorrichtung (31, 56) eine weitere Walze, insbesondere eine Umlenkwalze (13.1) und/oder eine Saugwalze, oder eine von beiden Sieben (4, 5) umschlungene Knickwalze nachgeordnet ist.

24. Doppelsiebformer (1) nach einem der Ansprüche 16 bis 23,
**dadurch gekennzeichnet,**
**dass** die Messvorrichtung (31, 56) eine Spülvorrichtung und/oder eine Reinigungsvorrichtung umfasst.

25. Doppelsiebformer (1) nach einem der Ansprüche 16 bis 24,
**dadurch gekennzeichnet,**
**dass** an der Messvorrichtung (31) eine Beleuchtungseinrichtung angeordnet ist.

## Claims

1. Twin-wire former (1) of a machine for producing a fibrous web (2), in particular a paper or paperboard web, from at least one fibrous stock suspension (3), having a circulating endless inner wire (4) and a circulating endless outer wire (5), of which the inner wire (4) runs over a circumferential region (6) of a forming roll (7) and the outer wire (5) runs over a circumferential region (8) of a breast roll (9) and subsequently, in the region of the forming roll (7), rolls onto the inner wire (4) with the formation of a wedge-shaped stock inlet gap (10) which receives a fibrous stock suspension (3) directly from a headbox (11), and the two wires (inner wire (4), outer wire (5)) subsequently form a twin-wire section (12) which, after running off from the forming roll (7) runs downwards at an angle (δ) of from -50° to +50° with respect to an imaginary vertical plane (V) and at the end of which a deflection device (13) is arranged, in particular a deflection roll (13.1), which deflects at least one of the two wires (4, 5) into a preferably substantially horizontal running direction (L), at least one machine-width wide wiping device (16) being arranged between the forming roll (7) and the deflection device (13) in such a way that it dips into the outer wire (5) and that it in the process diverts the two wires (4, 5) from an imaginary tangent (T) between the forming roll (7) and the deflection device (13) in the direction of the inner wire (4), **characterized in that** the wiping device (16) has a machine-width wide wiping strip (16.1) which has a strip width (B) in the range from 10 mm to 200 mm, preferably from 15 mm to 150 mm, and **in that** the wiping strip (16.1) has a tip angle (β) in the range from 15° to 45°, preferably from 25° to 35°, and a tip chamfer or a tip radius (R₃) in the range from 0.5 mm to 5 mm, preferably from 1 mm to 2 mm.

2. Twin-wire former (1) according to Claim 1, **characterized in that** the wiping strip (16.1) has a dipping depth (t) into the outer wire (5) in the range from 0 mm to 10 mm, preferably from 1 mm to 7 mm.

3. Twin-wire former (1) according to Claim 1 or 2, **characterized in that** the wiping strip (16.1) has a spacing (a) from the running-off tangent point of the forming roll (7) in the range from 25 mm to 300 mm, preferably from 50 mm to 200 mm.

4. Twin-wire former (1) according to one of Claims 1 to 3, **characterized in that** the wiping strip (16.1) is provided with a collecting device (17), in particular a collecting trough (17.1), for collecting and discharging the white water (18) which is removed from the fibrous stock suspension (3) by the wiping strip (16.1).

5. Twin-wire former (1) according to one of Claims 1 to 4, **characterized in that** the wiping strip (16.1) has at least one closed jet channel (19) which preferably extends as far as into the region of the forming roll (7).

6. Twin-wire former (1) according to Claim 5, **characterized in that** the jet channel (19) can be loaded with vacuum (-p) and/or with excess pressure (+p), the said jet channel (19) being sealed in the region of the forming roll (7) by means of at least one doctor (20) and laterally in each case by means of at least one gap seal (21).

7. Twin-wire former (1) according to one of Claims 1 to 6, **characterized in that** the wiping strip (16.1) has a running-off angle (α) in the range from 2° to 45°, preferably from 5° to 25°.

8. Twin-wire former (1) according to one of Claims 1 to 7, **characterized in that** the wiping strip (16.1) can be pressed onto the outer wire (5) elastically.

9. Twin-wire former (1) according to one of Claims 1 to 8, **characterized in that** at least two wiping devices (16, 16A) are provided, at least in each case one wiping device (16, 16A) dipping into the outer wire (5) and into the inner wire (4).

10. Twin-wire former according to one of Claims 1 to 9, **characterized in that** the forming roll (7) of the twin-wire former (1) has a diameter (D_{F}) in the range from 1.0 m to 3.0 m, preferably from 1.2 m to 2.4 m.

11. Twin-wire former (1) according to one of Claims 1 to 10, **characterized in that** the forming roll (7) of the twin-wire former (1) has a wrap angle (ε_{F}) in the range from 10° to 180°.

12. Twin-wire former (1) according to one of Claims 1 to 11, **characterized in that** the deflection device (13) of the twin-wire former (1) is configured as a deflection roll (13.1) and has a diameter (D_{U}) in the range from 0.4 m to 2.4 m, preferably from 1.0 m to 1.8 m.

13. Twin-wire former (1) according to one of Claims 1 to 12, **characterized in that** the deflection device (13) of the twin-wire former (1) has a wrap angle (ε_{U}) from 50° to 180°.

14. Twin-wire former (1) according to one of Claims 1 to 13, **characterized in that** the deflection device (13) is configured as a deflection roll (13.1) in the form of an articulated roll or forming roll.

15. Twin-wire former (1) according to one of Claims 1 to 14, **characterized in that** the longitudinal axes of the forming roll (7) and the deflection device (13) have a horizontal spacing (c) which lies in the range from +1.25 * the diameter (D_{F}) of the forming roll (7) (in the running direction (L)) to -1.25 * the diameter (D_{F}) of the forming roll (7) (counter to the running direction (L)).

16. Twin-wire former (1) according to one of Claims 1 to 15, **characterized in that** a measuring apparatus (31, 56) for measuring the suspension thickness of the fibrous stock suspension (3) is arranged behind the forming roll (7) in the running direction L (arrow) of the fibrous stock suspension (3).

17. Twin-wire former (1) according to Claim 16, **characterized in that** the measuring apparatus (31, 56) is arranged on the inner wire (4) or the outer wire (5) in front of a strip part which trails in the running direction L (arrow) of the fibrous stock suspension (3) .

18. Twin-wire former according to Claim 16 or 17, **characterized in that** the measuring apparatus (31, 56) is arranged in a housing (32), in which at least one strip (33, 34, 35, 58) having at least one measured-value sensor (62, 63) is arranged.

19. Twin-wire former (1) according to one of Claims 16 to 18, **characterized in that** the wiping device (47, 51) which comprises the housing (32, 50) and the measuring apparatus (31, 56) is connected to a device (59) for setting a vacuum, by way of which device (59) a vacuum can be applied.

20. Twin-wire former (1) according to one of Claims 16 to 19, **characterized in that** the at least one strip (33, 34, 35, 58) can be pressed against the inner wire (4) and the outer wire (5) in a stationary or elastic manner, or can be pressed against the inner wire (4) and the outer wire (5) exclusively during a measuring operation.

21. Twin-wire former (1) according to one of Claims 16 to 20, **characterized in that** the suspension thickness which is measured by the measuring apparatus (31, 56) can be fed to a regulating apparatus (59) for regulating a constant suspension thickness, and **in that** the suspension thickness can be regulated by the regulating apparatus by changing a parameter of the twin-wire former (1), in particular the vacuum in the forming roll (7) and/or in a first shoe part.

22. Twin-wire former (1) according to Claim 21, **characterized in that** there are a plurality of regions which can be adjusted individually and independently of one another over the width of the twin-wire former (1), in particular in the forming roll (7), in which regions the suspension thickness can be set.

23. Twin-wire former (1) according to one of Claims 16 to 22, **characterized in that** a further roll, in particular a deflection roll (13.1) and/or a suction roll, or an articulated roll which is wrapped around by the two wires (4, 5), is arranged behind the measuring apparatus (31, 56).

24. Twin-wire former (1) according to one of Claims 16 to 23, **characterized in that** the measuring apparatus (31, 56) comprises a rinsing apparatus and/or a cleaning apparatus.

25. Twin-wire former (1) according to one of Claims 16 to 24, **characterized in that** an illumination device is arranged on the measuring apparatus (31).

## Revendications

1. Section de formage à deux toiles (1) d'une machine de fabrication d'une bande de matière fibreuse (2), en particulier d'une bande de papier ou de carton, à partir d'une suspension de matière fibreuse (3), avec une toile intérieure tournante sans fin (4) et une toile extérieure tournante sans fin (5), parmi lesquelles la toile intérieure (4) circule sur une zone périphérique (6) d'un rouleau de formage (7) et la toile extérieure (5) circule sur une zone périphérique (8) d'un rouleau de tête (9) et circule ensuite dans la zone du rouleau de formage (7) sur la toile intérieure (4) en formant une fente d'entrée de matière (10) en forme de coin, qui reçoit une suspension de matière fibreuse (3) directement d'une caisse de tête (11), et les deux toiles (toile intérieure (4), toile extérieure (5)) forment ensuite une section à deux toiles (12), qui progresse ensuite vers le bas, après avoir quitté le rouleau de formage (7), sous un angle (δ) de -50° à +50° par rapport à un plan vertical imaginaire (V) et à l'extrémité de laquelle est placé un dispositif de déviation (13), en particulier un rouleau de déviation (13.1), qui dévie au moins une des deux toiles (4, 5) dans une direction de défilement (L) de préférence essentiellement horizontale, dans laquelle au moins un dispositif de raclage (16) ayant la largeur de la machine est disposé entre le rouleau de formage (7) et le dispositif de déviation (13), de telle manière qu'il plonge dans la toile extérieure (5) et qu'il dévie en l'occurrence les deux toiles (4, 5) d'une tangente imaginaire (T) entre le rouleau de formage (7) et le dispositif de déviation (13) en direction de la toile intérieure (4), **caractérisée en ce que** le dispositif de raclage (16) comprend une règle de raclage (16.1) ayant la largeur de la machine, qui présente une largeur de règle (B) d'une valeur de 10 mm à 200 mm, de préférence de 15 mm à 150 mm, et **en ce que** la règle de raclage (16.1) présente un angle de pointe (β) d'une valeur de 15° à 45°, de préférence de 25° à 35°, et un chanfrein de pointe ou un rayon de pointe (R₃) d'une valeur de 0,5 mm à 5 mm, de préférence de 1 mm à 2 mm.

2. Section de formage à deux toiles (1) selon la revendication 1, **caractérisée en ce que** la règle de raclage (16.1) présente une profondeur de pénétration (t) dans la toile extérieure (5) d'une valeur de 0 mm à 10 mm, de préférence de 1 mm à 7 mm.

3. Section de formage à deux toiles (1) selon la revendication 1 ou 2, **caractérisée en ce que** la règle de raclage (16.1) présente une distance (a) du point de tangence sortant du rouleau de formage (7) d'une valeur de 25 mm à 300 mm, de préférence de 50 mm à 200 mm.

4. Section de formage à deux toiles (1) selon l'une quelconque des revendications 1 à 3, **caractérisée en ce que** la règle de raclage (16.1) est pourvue d'un dispositif de collecte (17), en particulier d'une cuvette de collecte (17.1), pour recueillir et pour évacuer l'eau blanche (18) essorée de la suspension de matière fibreuse (3) par la règle de raclage (16.1).

5. Section de formage à deux toiles (1) selon l'une quelconque des revendications 1 à 4, **caractérisée en ce que** la règle de raclage (16.1) comprend au moins un canal à jet (19) fermé, qui s'étend de préférence jusque dans la région du rouleau de formage (7).

6. Section de formage à deux toiles (1) selon la revendication 5, **caractérisée en ce que** le canal à jet (19) peut être soumis à une dépression (-p) et/ou à une surpression (+p), dans laquelle il est étanche dans la région du rouleau de formage (7) au moyen d'au moins un racloir (20) et latéralement chaque fois au moyen d'au moins un joint à labyrinthe (21).

7. Section de formage à deux toiles (1) selon l'une quelconque des revendications 1 à 6, **caractérisée en ce que** la règle de raclage (16.1) présente un angle de sortie (α) d'une valeur de 2° à 45°, de préférence de 5° à 25°.

8. Section de formage à deux toiles (1) selon l'une quelconque des revendications 1 à 7, **caractérisée en ce que** la règle de raclage (16.1) peut être appliquée élastiquement sur la toile extérieure (5).

9. Section de formage à deux toiles (1) selon l'une quelconque des revendications 1 à 8, **caractérisée en ce qu'**il est prévu au moins deux dispositifs de raclage (16, 16A), dans laquelle au moins un des dispositifs de raclage (16, 16A) plonge respectivement dans la toile extérieure (5) et dans la toile intérieure (4).

10. Section de formage à deux toiles (1) selon l'une quelconque des revendications 1 à 9, **caractérisée en ce que** le rouleau de formage (7) de la section de formage à deux toiles (1) présente un diamètre (D_{F}) d'une valeur de 1,0 m à 3,0 m, de préférence de 1,2 m à 2,4 m.

11. Section de formage à deux toiles (1) selon l'une quelconque des revendications 1 à 10, **caractérisée en ce que** le rouleau de formage (7) de la section de formage à deux toiles (1) présente un angle de contact (ε_{F}) d'une valeur de 10° à 180°.

12. Section de formage à deux toiles (1) selon l'une quelconque des revendications 1 à 11, **caractérisée en ce que** le dispositif de déviation (13) de la section de formage à deux toiles (1) est un rouleau de déviation (13.1) et présente un diamètre (D_{U}) d'une valeur de 0,4 m à 2,4 m, de préférence de 1,0 m à 1,8 m.

13. Section de formage à deux toiles (1) selon l'une quelconque des revendications 1 à 12, **caractérisée en ce que** le dispositif de déviation (13) de la section de formage à deux toiles (1) présente un angle de contact (ε_{U}) d'une valeur de 50° à 180°.

14. Section de formage à deux toiles (1) selon l'une quelconque des revendications 1 à 13, **caractérisée en ce que** le dispositif de déviation (13) est un rouleau de déviation (13.1) sous la forme d'un rouleau d'inflexion ou d'un rouleau de formage.

15. Section de formage à deux toiles (1) selon l'une quelconque des revendications 1 à 14, **caractérisée en ce que** les axes longitudinaux du rouleau de formage (7) et du dispositif de déviation (13) présentent une distance horizontale (c), qui se situe dans la gamme de +1,25*diamètre (D_{F}) du rouleau de formage (7) (dans le sens de défilement (L)) à -1,25*diamètre (D_{F}) du rouleau de formage (7) (dans le sens contraire au sens de défilement (L)).

16. Section de formage à deux toiles (1) selon l'une quelconque des revendications 1 à 15, **caractérisée en ce qu'**un dispositif de mesure (31, 56) pour mesurer l'épaisseur de la suspension de matière fibreuse (3) est disposé après le rouleau de formage (7) dans le sens de défilement L (flèche) de la suspension de matière fibreuse (3).

17. Section de formage à deux toiles (1) selon la revendication 16, **caractérisée en ce que** le dispositif de mesure (31, 56) est disposé sur la toile intérieure (4) ou sur la toile extérieure (5) avant une partie de règle disposée après la suspension de matière fibreuse (3) dans le sens de défilement L (flèche).

18. Section de formage à deux toiles (1) selon l'une quelconque des revendications 16 ou 17, **caractérisée en ce que** le dispositif de mesure (31, 56) est disposé dans un boîtier (32), dans lequel est disposée au moins une règle (33, 34, 35, 58) avec un enregistreur de valeurs de mesure (62, 63).

19. Section de formage à deux toiles (1) selon l'une quelconque des revendications 16 à 18, **caractérisée en ce que** le dispositif de raclage (47, 51) comprenant le boîtier (32, 50) ou le dispositif de mesure (31, 56) est relié à un dispositif (59) pour régler une dépression, au moyen duquel on peut appliquer une dépression.

20. Section de formage à deux toiles (1) selon l'une quelconque des revendications 16 à 19, **caractérisée en ce qu'**au moins une règle (33, 34, 35, 58) peut être pressée de manière fixe ou élastique sur la toile intérieure (4) ou la toile extérieure (5) ou peut être pressée exclusivement lors d'une opération de mesure sur la toile intérieure (4) ou sur la toile extérieure (5).

21. Section de formage à deux toiles (1) selon l'une quelconque des revendications 16 à 20, **caractérisée en ce que** l'épaisseur de la suspension mesurée par le dispositif de mesure (31, 56) peut être communiquée à un dispositif de régulation (59) pour réguler une épaisseur de suspension constante, et **en ce que** l'épaisseur de la suspension peut être régulée par le dispositif de régulation en faisant varier un paramètre de la section de formage à deux toiles (1), en particulier la dépression dans le rouleau de formage (7) ou dans une première partie de sabot.

22. Section de formage à deux toiles (1) selon la revendication 21, **caractérisée en ce qu'**il est prévu, sur la largeur de la section de formage à deux toiles (1), une pluralité de zones réglables individuellement et indépendamment les unes des autres, en particulier dans le rouleau de formage (7), dans lesquelles l'épaisseur de la suspension est réglable.

23. Section de formage à deux toiles (1) selon l'une quelconque des revendications 16 à 22, **caractérisée en ce qu'**un autre rouleau, en particulier un rouleau de déviation (13.1) et/ou un rouleau aspirant, ou un rouleau d'inflexion entouré par les deux toiles (4, 5), est disposé après le dispositif de mesure (31, 56).

24. Section de formage à deux toiles (1) selon l'une quelconque des revendications 16 à 23, **caractérisée en ce que** le dispositif de mesure (31, 56) comprend un dispositif de rinçage et/ou un dispositif de nettoyage.

25. Section de formage à deux toiles (1) selon l'une quelconque des revendications 16 à 24, **caractérisée en ce qu'**un dispositif d'éclairage est disposé sur le dispositif de mesure (31).
